# EUROPÄISCHE PATENTSCHRIFT

(11) **EP 1 632 612 B1**
(45) Veröffentlichungstag und Bekanntmachung des Hinweises auf die Patenterteilung: **03.06.2009**
(21) Anmeldenummer: 05017979.5
(22) Anmeldetag: 18.08.2005
(51) Int. Cl.: E02D 29/14, E03B 9/10

(54) **Vorrichtung zum Schutz für durch ein Werkzeug zu hintergreifenden Mulden oder dergleichen Ausnehmungen in mechanisch abheb- und entfernbaren Kappen, Verschlusshauben, Deckeln oder dergleichen**
Protective arrangement for manhole covers
Dispositif de protection des obturations des puits

(30) Priorität: 03.09.2004 DE 202004013763 U
(43) Veröffentlichungstag der Anmeldung: 08.03.2006
(73) Patentinhaber: Wolfgang, Schwarz, 64823 Gross-Umstadt (DE); Bernd, Schöps, 64823 Gross-Umstadt (DE)
(72) Erfinder: Wolfgang, Schwarz, 64823 Gross-Umstadt (DE); Bernd, Schöps, 64823 Gross-Umstadt (DE)
(74) Vertreter: Kruspig, Volkmar

(56) Entgegenhaltungen:
- WO-A-99/32735
- DE-U1- 20 214 683
- US-A- 4 927 290

## Beschreibung

Die Erfindung betrifft eine Vorrichtung zum Schutz von durch ein Werkzeug zu hintergreifenden Mulden oder dergleichen Ausnehmungen in mechanisch abheb- und entfernbaren Kappen, Verschlusshauben, Deckeln oder dergleichen, insbesondere zum Einsatz bei Straßenkappendeckeln für Unterflur-Hydranten oder ähnlichen Absperrarmaturen, gemäß Oberbegriff des Patentanspruchs 1.

Unterflur-Hydranten zum Anschluss eines Standrohrs dienen der Löschwasserversorgung von Städten und Gemeinden und ermöglichen wie auch Überflur-Hydranten der Feuerwehr die Wasserentnahme aus dem öffentlichen Wasserleitungsnetz.

Unterflur-Hydranten haben den Nachteil, dass sie in vielen Fällen durch Schnee oder Eis verfroren sind und somit oft nicht benutzt werden können. Darüber hinaus zeigt sich bei längerem Nichtbetätigen des Straßenkappendeckels eines Unterflur-Hydranten oder einer ähnlichen Absperrarmatur, dass die Aushebeöffnung mit Quersteg zum Ansetzen des Hydrantenschlüssels verschmutzt oder in sonstiger Weise zugesetzt ist, was im Einsatzfall von den Mitarbeitern der Wasserwerke, der Städte sowie Einsatzkräften der Feuerwehren als Nachteil bemängelt wird.

In vielen Fällen wird daher mehr oder weniger regelmäßig z.B. mit Hochdruck-Reinigungseinrichtungen versucht, die Straßenkappendeckel gängig zu halten. Es hat sich jedoch gezeigt, dass bei der üblichen Benutzung von öffentlichen Verkehrsflächen freigespülte Ausnehmungen in Straßenkappendeckeln relativ schnell wieder verschmutzt und zugesetzt sind mit den dann oben erwähnten auftretenden Nachteilen. Ein Verdrängungsteil gemäss dem Oberbegriff des Anspruch 1 ist aus US 4 927 290 A bekannt.

Aus dem Vorgenannten ist es daher Aufgabe der Erfindung, eine Vorrichtung zum Schutz gegen Verschmutzung von durch ein Werkzeug zu hintergreifenden Mulden oder dergleichen Ausnehmungen in mechanisch abheb- und entfernbaren Kappen, insbesondere Straßenkappendeckeln, anzugeben, welche sicherstellt, dass die entsprechend ausgerüsteten Unterflur-Hydranten, Schieber oder dergleichen Einrichtungen jederzeit zugänglich sind.
Die zu schaffende Vorrichtung soll kostengünstig herstell- und vor Ort leicht einsetzbar sein, so dass eine schnelle Verbreitung erfolgen kann.

Die Lösung der Aufgabe der Erfindung erfolgt durch eine Vorrichtung zum Schutz von durch ein Werkzeug zu hintergreifenden Mulden oder dergleichen Ausnehmungen in mechanisch abheb- und entfernbaren Kappen, Verschlusshauben, Deckeln oder dergleichen sowie insbesondere zum Einsatz von Straßenkappendeckeln für Unterflur-Hydranten oder ähnlichen Absperrarmaturen, gemäß den Merkmalen des Schutzanspruchs 1, wobei die Unteransprüche mindestens zweckmäßige Ausgestaltungen und Weiterbildungen umfassen.

Erfindungsgemäß ist ein Schmutzverdrängungsteil mit einer der Mulde oder der sonstigen Ausnehmung komplementären Form in diese eingesetzt und dort form- und/oder kraftschlüssig fixiert.

Das Verdrängungsteil besteht aus einem umweltresistenten, bevorzugt elastischen Kunststoffmaterial und schließt im eingesetzten Zustand mit seiner Oberseite im wesentlichen mit der oberen Deckelfläche bündig ab.

Bei einer bevorzugten Ausführungsform kann das Verdrängungsteil aus einem Kunststoff-Schaummaterial vorgegebener Härte bestehen.

In weiterer Ausgestaltung der Erfindung besteht die Möglichkeit, im Verdrängungsteil einen Transponder zur Speicherung von Informationen über die jeweilige Armatur, deren Leistungsvermögen oder sonstiger Parameter einzubetten. Dies ist insbesondere dann von Vorteil, wenn Hinweisschilder fehlen oder aus bestimmten Gründen nicht erkenntlich sind. Darüber hinaus besteht die Möglichkeit, in einem Transponder eine wesentlich größere Informationsmenge abzuspeichern, die darüber hinaus in einfacher Weise mit einem tragbaren Terminal von dazu befugten Kräften ausgelesen werden kann.

Wenn insbesondere das Verdrängungsteil zum Einsatz in Straßenkappendeckeln Verwendung findet, ist dieses als sichelförmiger Körper ausgebildet, dessen Querschnitt eine Ellipsenform besitzt und wobei die ellipsenförmige Oberfläche einen Rücksprung aufweist, dessen Tiefen- und Breitenmaß auf die Abmessungen des Aushebestegs im Deckel abgestimmt ist.

Dieses derartig geformte Verdrängungsteil wird dann in die vorhandene Ausnehmung im Straßenkappendeckel eingesetzt und sicher gehalten.
Im Einsatzfall kann unter Zuhilfenahme eines einfachen Werkzeugs, insbesondere eines Hydrantenschlüssels, das Verdrängungsteil aus der Mulde im Straßenkappendeckel herausgeschoben werden, so dass dann im Anschluss der Deckel in üblicher. Weise mit Hilfe des Hydrantenschlüssels abgehoben und entfernt werden kann.

Zum leichteren Entfernen des Verdrängungsteils aus seinem Sitz kann dieses an seiner Unterseite eine Gleitbeschichtung aufweisen oder mit einem Schmierstoff versehen werden.

Die Oberseite des Verdrängungsteils besitzt ausgestaltend eine Strukturierung zum leichteren und sicheren Ansetzen eines Werkzeugs.

Bei einer Alternative der Erfindung besteht die Möglichkeit, das Verdrängungsteil in der Mulde oder Ausnehmung insbesondere eines Straßenkappendeckels vor Ort durch Ausschäumen zu bilden, wobei zum leichteren Entfernen des Verdrängungsteils aus der Deckelausnehmung vorab ein Trennmittel in die Mulde oder Ausnehmung eingebracht, beispielsweise eingesprüht oder aufgestrichen bzw. in sonstiger Weise aufgetragen wird.

Der erfindungsgemäß vorgeschlagene Öffnungsmulden-Schmutzverdränger bevorzugt aus Kunststoffschaum füllt, wie erläutert, die Öffnungsmulde in Straßenkappendeckeln fast vollständig aus und verhindert dadurch eine Verschmutzung oder Vereisung.
Durch diese Maßnahme sind Unterflur-Hydranten oder Schieber jederzeit zugänglich. Durch die Eigenschaften des bevorzugten Kunststoff-Schaummaterials für das Verdrängungsteil lässt sich dieses jederzeit, wenn Zugang zum Hydranten gewünscht ist, durch ein Werkzeug, insbesondere den Hydrantenschlüssel zusammendrücken bzw. gänzlich herausschieben.

Die Erfindung soll nachstehend anhand eines Ausführungsbeispiels sowie unter Zuhilfenahme von Figuren näher erläutert werden.

Hierbei zeigen:
- Fig. 1: einen erfindungsgemäßen Schmutzverdränger in perspektivischer Ansicht;
- Fig. 2: eine Draufsicht auf einen Straßenkappendeckel mit eingesetztem Verdrängungsteil;
- Fig. 3: eine Schnittdarstellung eines Straßenkappendeckels mit eingesetztem Verdrängungsteil und
- Fig. 4: eine Darstellung, wie mit Hilfe eines Hydrantenschlüssels das Verdrängungsteil leicht entfernbar ist, wodurch ein ungehinderter Zugang der Öffnungsmulde des Straßenkappendeckels im Einsatzfall gewährleistet ist.

Der in der Fig. 1 dargestellte Schmutzverdränger, nachstehend als Verdrängungsteil 1 bezeichnet, weist bei einer Ausführungsform geeignet für Straßenkappendeckel 2 eine Sichelform auf, wobei der Querschnitt des Verdrängungsteils 1 annähernd ellipsenförmig ist. Die Oberfläche 3 des Verdrängungsteils 1 besitzt einen Rücksprung 4, dessen Tiefen- und Breitenmaß auf die Abmessungen des Aushebestegs 5 im Straßenkappendeckel 2 abgestimmt ist.

Gemäß der Darstellung nach Fig. 2 wird der aus einem bevorzugt elastischen Kunststoffmaterial bestehende Schmutzverdränger bzw. das Verdrängungsteil 1 in die betreffende Ausnehmung im Straßenkappendeckel 2 eingesetzt und schließt mit der Deckeloberfläche im wesentlichen bündig ab.

Wenn im Einsatzfall der Straßenkappendeckel 2 zum Herstellen eines Zugangs zum jeweiligen Hydranten oder Schieber entfernt werden muss, wird mit Hilfe eines Werkzeugs, beispielsweise eines üblichen Hydrantenschlüssels 7, das Verdrängungsteil 1 aus seiner die Ausnehmung 6 ausfüllenden Lage ganz oder teilweise herausgeschoben, wie dies mit Hilfe der Fig. 4 illustriert ist. Hiernach kann über den Hydrantenschlüssel 7 dann der jeweilige Straßenkappendeckel 2 unter Hebelwirkung über den Steg 5, der als Gegenlager wirkt, abgehoben und entfernt werden.

Es liegt im Sinne der Erfindung, dass bei abweichenden Formen der Mulden oder Ausnehmungen in einem Straßenkappendeckel dann auch eine entsprechend komplementäre Form für das Verdrängungsteil 1 gewählt wird.

Bei einer figürlich nicht gezeigten Ausführungsform wird das Verdrängungsteil 1 nicht als separates Teil vorab gefertigt, sondern durch Ausschäumen vor Ort in einer gereinigten Ausnehmung oder Mulde eines Straßenkappendeckels realisiert. Hierfür wird zunächst ein Trennmittel eingesprüht. im Anschluss daran erfolgt ein Ausschäumen der jeweiligen Ausnehmung im Deckel. Vor dem vollständigen Aushärten des Kunststoff-Schaummaterials wird die Oberseite abgezogen, so dass die Oberfläche des betreffendes Steges frei bleibt.

### Bezugszeichenliste

- 1: Verdrängungsteil
- 2: Straßenkappendeckel
- 3: Oberfläche des Verdrängungsteils 1
- 4: Rücksprung im Verdrängungsteil 1
- 5: Steg im Straßenkappendeckel
- 6: Ausnehmung im Straßenkappendeckel
- 7: Werkzeug bzw. Hydrantenschlüssel

## Patentansprüche

1. Verdrängungsteil (1) zum Schutz von durch ein Werkzeug (7) zu hintergreifenden Mulden oder dergleichen Ausnehmungen in mechanisch abheb- und entfernbaren Kappen, Verschlusshauben oder Deckeln (2), wobei das Verdrängungsteil (1) aus einem umweltresistenten, elastischen Kunststoffmaterial besteht, im eingesetzten Zustand mit seiner Oberseite im wesentlichen mit der oberen Deckelfläche bündig abschließt und eine der Mulde komplementäre Form besitzt und dort form- und/oder kraftschlüssig fixierbar ist,
**dadurch gekennzeichnet, dass**
das Verdrängungsteil (1) zum Einsatz in Straßenkappendeckeln (2) als im wesentlichen sichelförmiger Körper ausgebildet ist, dessen Querschnitt eine Ellipsenform besitzt und wobei die ellipsenförmige Oberfläche (3) einen Rücksprung (4) aufweist, dessen Tiefen- und Breitenmaß auf die Abmessungen des Aushebestegs (5) im Deckel (2) abgestimmt ist.

2. Vorrichtung nach Anspruch 1,
**dadurch gekennzeichnet, dass**
das Verdrängungsteil (1) aus einem Kunststoff-Schaummaterial besteht.

3. Vorrichtung nach Anspruch 1 oder 2,
**dadurch gekennzeichnet, dass**
im Verdrängungsteil (1) ein Transponder zur Speicherung von Informationen eingebettet ist.

4. Vorrichtung nach einem der vorangegangenen Ansprüche.
**dadurch gekennzeichnet, dass**
das Verdrängungsteil (1) an seiner Unterseite eine Gleitbeschichtung oder einen Schmierstoff aufweist.

5. Vorrichtung nach einem der vorangegangenen Ansprüche,
**dadurch gekennzeichnet, dass**
die Oberseite des Verdrängungsteils (1) eine Strukturierung zum leichteren Ansetzen eines Werkzeugs umfasst.

## Claims

1. Displacement part (1) to protect cavities or the like recesses to be engaged by a tool (7) and provided in mechanically liftable and removable caps, cover hoods or lids (2), wherein the displacement part (1) is made of an environment-resistant, elastic plastic material, its upper side is substantially flush with the upper lid surface in an inserted state and its shape is complementary to that of the cavity, in which it can be fixed in a positive and/or non-positive manner,
**characterized in that**
the displacement part (1) for use in surface box lids (2) is formed as a substantially sickle-shaped body, the cross-section of which is elliptical and wherein the elliptical upper surface (3) includes a recessed portion (4) the depth and width of which is adapted to the dimensions of the lifting bridge (5) in the lid (2).

2. Device according to claim 1,
**characterized in that**
the displacement part (1) is made of a plastic foam material.

3. Device according to claim 1 or 2,
**characterized in that**
a transponder for storing information is embedded in the displacement part (1).

4. Device according to one of the preceding claims,
**characterized in that**
the displacement part (1) is provided with a release coating or a lubricant on its underside.

5. Device according to one of the preceding claims,
**characterized in that**
the upper side of the displacement part (1) comprises a pattern to facilitate the application of a tool.

## Revendications

1. Pièce de remplissage (1) pour la protection de moulures ou d'évidements similaires, destinés à être engagés par l'arrière par un outil (7), dans des capuchons, des capots de fermeture ou des couvercles (2) susceptibles d'être soulevés et enlevés par voie mécanique, ladite pièce de remplissage (1) étant en une matière plastique élastique résistant aux influences environnantes, se termine avec sa face supérieure sensiblement en affleurement avec la surface supérieure du couvercle dans l'état mis en place, et possède une forme complémentaire à la moulure et peut y être fixée par coopération de formes et/ou de forces,
**caractérisée en ce que**
la pièce de remplissage (1) est réalisée pour l'emploi dans des couvercles de plaques d'égouts (2) comme un corps sensiblement en forme de croissant, dont la section transversale possède une forme en ellipse, et la surface de forme ellipsoïdale (3) présente un ressaut (4) dont les dimensions en profondeur et en largeur sont accordées aux dimensions de la barrette de levage (5) dans le couvercle (2).

2. Dispositif selon la revendication 1,
**caractérisé en ce que** la pièce de remplissage (1) et en une matière plastique en mousse.

3. Dispositif selon la revendication 1 ou 2,
**caractérisé en ce qu'**un transpondeur est noyé dans la pièce de remplissage (1) pour stocker des informations.

4. Dispositif selon l'une des revendications précédentes,
**caractérisé en ce que** la pièce de remplissage (1) comporte un revêtement de glissement ou un lubrifiant à sa face inférieure.

5. Dispositif selon l'une des revendications précédentes,
**caractérisé en ce que** la face supérieure de la pièce de remplissage (1) comporte une structuration pour faciliter la mise en place d'un outil.
